# EUROPÄISCHE PATENTSCHRIFT

(11) **EP 0 012 803 B1**
(45) Veröffentlichungstag und Bekanntmachung des Hinweises auf die Patenterteilung: **10.02.1982**
(21) Anmeldenummer: 79103950.6
(22) Anmeldetag: 13.10.1979
(51) Int. Cl.: G09F 9/37

(54) **Elektromechanisch betreibbare Ziffernanzeigevorrichtung**
Electromechanically operated digit display device
Dispositif d'affichage de chiffres à fonctionnement électromécanique

(30) Priorität: 28.12.1978 DE 2856447
(43) Veröffentlichungstag der Anmeldung: 09.07.1980
(73) Patentinhaber: Mannesmann Kienzle GmbH, 78052 Villingen-Schwenningen (DE)
(72) Erfinder: Hummel, Dietmar, D-722 VS-Schwenningen (DE); Müller, Felix, D-722 VS-Schwenningen (DE)

## Beschreibung

Die Erfindung betrifft eine elektromechanisch betreibbare Ziffernanzeigevorrichtung bestehend aus einer Anordnung von sieben, elektromagnetisch in zwei definierte Lagen verschwenkbaren Klappen, die in einem Gehäuse nach einer Seite (Ebene) hin zusammengesetzt eine achterförmige Figur darstellen und aus die Verstellung der Klappen steuernden Elektromagneten, derart, dass durch die Betätigung bestimmter Kombinationen von Klappen Ziffernbilder darstellbar sind, die aufgrund einer teilweisen oder vollständigen Freigabe einer in einer Fensteröffnung angeordneten achterförmigen Figur entstehen.

Ganz allgemein sind elektromagnetisch betreibbare Ziffernanzeigevorrichtungen systematisch so aufgebaut, dass alle Ziffern von 0-9 durch eine matrixartige Anordnung von sieben Balken oder Segmenten in der Form einer stilisierten Acht darstellbar sind. In einer einfachen bekannten Ausführungsform (DE-A-2 200 469) besteht ein Ziffern-Indikator aus einem frontseitig angebrachten Anzeigepaneel, in dem für die darzustellenden Ziffern ein System von Spalten vorgesehen ist. Hinter jedem Spalt ist ein elektromagnetisch betätigbares Segment vorgesehen, das entsprechend in eine anzeigende und eine nicht anzeigende Position steuerbar ist. Zur Hervorhebung des anzeigenden Teiles des Segmentes ist diese Partie des Segmentes durch kontrastreiche Farbgebung gegen die Oberfläche des Paneels abgesetzt. In der nicht anzeigenden Position des Segmentes verschliesst dasselbe den Spalt und ist farblich übereinstimmend zur Oberfläche des Paneels ausgeführt, so dass aus einiger Entfernung die verschlossenen Spalten des Systems optisch kaum wahrnehmbar sind. Durch die gleichzeitige Ansteuerung einer Kombination von wenigstens zwei bis maximal allen sieben Segmenten in die anzeigende Position sind dann bekanntlich alle Ziffernsymbole von 0-9 darstellbar. Die elektromagnetische Einrichtung zur Bewegung eines Segmentes besteht bekanntlich aus einer Magnetspule mit einem Eisenkern, die aufgrund der Bestromung ein Magnetfeld aufbaut. Je nach Feldrichtung wird ein mit dem Segment verbundener Dauermagnet angezogen oder abgestossen. Dadurch führt das schwenkbar gelagerte Segment eine Bewegung in die anzeigende oder nicht anzeigende Position durch.

Eine andere Ausführungsform der bezeichneten elektromagnetischen Anzeigevorrichtung ist bekannt geworden durch die DE-A-24 48 633. Diese Anzeigevorrichtung besteht aus einer Front-Fensterplatte, die zum Sichtbarmachen der Anzeigebauteile sieben längliche Öffnungen besitzt, wobei die Öffnungen im Abstand zueinander in Form einer «Acht» angebracht sind. In einer Ebene hinter der Front-Fensterplatte befindet sich über zylindrische Distanzelemente auf Abstand gehalten eine Halterungsplatte, auf der sieben Anzeigebauteile drehbar gelagert sind. Die Anzeigebauteile sind so angeordnet, dass sie aus einer stabilen Ruhestellung, wo sich die Anzeigebauteile unsichtbar hinter der Front-Fensterplatte befinden, über eine Drehwinkelbewegung in eine andere, ebenfalls stabile Anzeigestellung bewegt werden, wo schliesslich die in einer Kontrastfarbe zur Umgebung ausgelegten Anzeigebauteile in den Öffnungen der Front-Fensterplatte erscheinen und zusammen gelesen das Symbol einer Ziffer darstellen. Zur Lagerung der Anzeigebauteile sind auf der Halterungsplatte eine Vielzahl von Flanschplatten vorgesehen, die sich nach vorne zu der Front-Fensterplatte erstrecken. Schliesslich ist in einer weiteren Ebene hinter der Halterungsplatte, also in einer dritten Ebene, noch eine Rückenplatte vorgesehen, die wiederum über zwei Distanzstücke zur Halterungsplatte gehalten wird. Die Rückenplatte dient der lagemässigen Aufnahme und Befestigung der sieben Magnetkerne, die sich nach vorne zu der Halterungsplatte hin erstrecken. Die Front-Fensterplatte, die Halterungsplatte und die Rückenplatte sind mittels Verschraubung über stangenförmige Distanzstücke und Hülsenteile in fester Lage zueinander verbunden.

Erhebliche Nachteile bei den bekannten elektromechanischen Anzeigegeräten ergeben sich schon dadurch, dass für den Aufbau einer Zifferndekade eine relativ grosse Anzahl von Teilen erforderlich ist. Die Lage derTeile zueinander ist von vielen Toleranzen abhängig, zumal sich die Anordnung von zusammenhängenden Einzelheiten auf drei Ebenen verteilt. Dies bedeutet erhöhte Aufmerksamkeit und Sorgfalt sowohl bei der Herstellung der Teile als auch bei der Montage zu einem kompletten Anzeigegerät für ein Ziffernsymbol. Will man die beweglichen Teile und hier insbesondere die empfindlichen Lagerstellen derselben schützen, beispielsweise gegen Verschmutzung, so kann dies nur erfolgen, indem der gesamte Aufbau in ein Aussengehäuse eingeschlossen wird.

Weitere Nachteile bei der bekannten Lösung ergeben sich daraus, dass die Lage der schwenkbaren Magnete zum Magnetfeld der Spulenkerne nicht optimal ist. Bedingt durch die Anordnung der Flanschpaare nach vorne zur der Front-Fensterplatte ergeben sich zwischen dem Dauermagneten der Klappen und den zugeordneten Elektromagneten unvermeidlich breite Luftspalte. Der Wirkungsgrad des magnetischen Kreises ist aufgrund des relativ grossen Luftraumes, den der Magnetfluss zu überbrücken hat, sehr gering. Das hat zur Folge, dass zur Bewegung der Segmente Stromimpulse von erheblicher Stärke notwendig sind, die wiederum nicht direkt aus einer elektronischen Treiberschaltung aufzubringen sind ohne die Zwischenschaltung von Verstärkerstufen. Letztere jedoch führen wiederum zu einer wesentlichen Steigerung der Herstellungskosten. Bei einem schlechten Wirkungsgrad des magnetischen Kreises und einer nicht vor Verschmutzung geschützten Lagerung der Anzeigebauteile lassen sich schliesslich keine kurzen Schaltzeiten erreichen, was sich dann nur wiederum ungünstig auf den Aufwand hinsichtlich der elektronischen Bauteile (nur 1 Decoder erforderlich) zur Erzeugung der Steuerbefehle auswirkt.

Vom Standpunkt des ästhetischen Eindrucks der Zifferndarstellung in bezug auf die Lesbarkeit stellt die bekannte Ziffernanzeigevorrichtung insofern nicht eine optimale Lösung dar, da das Ziffernbild gebildet wird durch die in die zugehörigen Fenster eingeschwenkten, kontrastfarbig ausgelegten Segmente oder Balken. Es werden immer an den Übergängen zwischen zwei Segmenten Spalten entstehen, die als unangenehme Unterbrechung des Linienzuges empfunden werden. Es wird aber prinzipiell durch die bekannten Anordnung von schwenkbaren, zeichenbildenden Segmenten nicht möglich sein, eine darzustellende Ziffer in einem ununterbrochenen Linienzug sichtbar zu machen.

Bei einer weiteren bekannten Ziffernanzeigevorrichtung gemäss der DE-A1-2 804153 wird der Versuch gemacht, die Ziffern nicht durch einzelne einschwenkbare Segmente, sondern in Form einer nicht unterbrochenen Linie darzustellen, wobei ausserdem möglich sein soll, eine innere Lichtquelle zu verwenden. Zur Lösung wird dort vorgeschlagen, dass die elektromechanisch steuerbaren Segmente betätigt werden, um eine teilweise oder vollständige Freigabe einer darunter angeordneten achterförmigen Figur zu bewirken. Wohl bilden bei dieser Anordnung die sieben Schlitze in der Deckplatte des Gehäuses ein einziges zusammenhängendes achterförmiges Fenster, das eine Freilegung einer ebenfalls achterförmigen Figur unter der Deckplatte ermöglicht. Die Gehäuseform bei der Lösung nach DE-A1-2 804 153 ist nicht näher definiert, sie besteht, soweit erkennbar, aus einem schmalen kastenförmigen Frontrahmen, dessen obere Wand oder Deckplatte mit einem zusammenhängenden Schlitz oder Fenster von achterförmigem Grundriss versehen ist. In dem Bereich des Fensters ist, bezogen auf die Deckplatte nach hinten versetzt, ein nicht näher definierter Ansatz vorgesehen, der einer Unterstützung bzw. der Aufnahme von zwei abnehmbaren Abdeckungen dient. Unterhalb dieser Abdeckung schliesslich ist als weiteres Teil ein Klotz mit einem achterförmigen Grundriss vorgesehen, der gleichfalls von dem Ansatz der nicht als Teil des Gehäuses zu betrachten ist, unterstützt wird. Es sind also bei dieser bekannten Lösung allein für die Anordnung und Ausbildung einer achterförmigen Kontur zunächst gesondert mehrere Teile erforderlich, die über einen Ansatz als zusätzliches Trägerelement mit dem Gehäuse in Verbindung zu bringen sind. Es ist bei der bekannten Lösung die zahlenbildende Kontur bzw. der Klotz gegen die Deckplatte und die Abdeckungen zurückversetzt, was für die Lesbarkeit einer anzuzeigenden Ziffer unter gewissem Betrachtungswinkel schon eine starke Beeinträchtigung darstellt.

Die Aufgabe der Erfindung besteht darin, eine elektromechanisch betreibbare Ziffernanzeigevorrichtung auf der Basis einer 7-Segment-Anzeige derart zu gestalten, dass sie aus möglichst wenig Teilen besteht, die durch einfache Montage zusammenfügbar sind und durch geeignete Anordnung und Ausbildung der Teile eine hohe Funktionsqualität besitzen.

Die Lösung dieser Aufgabe zur Schaffung einer Ziffernanzeigevorrichtung der eingangs bezeichneten Art ist verwirklicht durch ein quaderförmig tiefgezogenes Gehäuse mit einer freitragend über Verbindungsstege zu den rückwärtig inneren Seitenwänden mit dem Gehäuse einstückig verbundenen Platte mit einer achterförmigen, erhabenen Kontur, dergestalt, dass die frontseitig angeordnete, erhabene Kontur über einen Frontrahmen des Gehäuses vorstehend angeordnet ist und in der balkenförmigen Kontur auf der Rückseite gleichzeitig achsparallel verlaufende Nuten vorgesehen sind, in die mit Lagerzapfen versehene Klappenelemente drehbeweglich einlegbar sind und durch zum Antrieb und zur Sicherung der Lagerung der Klappenelemente lagerichtig aufsteckbare Elektromagnete gesichert sind, dergestalt, dass an der balkenförmigen Kontur auf der Rückseite einstükkig mit dem Gehäuse jeweils Aufnahmezapfen zur Befestigung der Elektromagnete vorgesehen sind.

Weitere Merkmale der Erfindung sind aus den Unteransprüchen zu entnehmen.

In vorteilhafter Weise besteht die Anzeigevorrichtung aus einem einzigen, die ganzen Teile aufnehmenden und vor äusseren Einflüssen schützenden Gehäuse, das nach der anzeigenden Seite eine Fensteröffnung aufweist in der Form eines Parallelogrammes. Die seitlichen Wände des Gehäuses verlaufen nach hinten so weit, dass die Elektromagnete und Klappenelemente im Einbauzustand völlig durch das quaderförmig ausgebildete Gehäuse umgeben sind. Gleichzeitig dienen die nach hinten gezogenen Seitenwände als Trägerelemente, an denen sich über Stege die freitragend in die Fensterebene vorstehende Platte, die somit einteilig mit dem Gehäuse verbunden ist, abstützt.

Die tragenden Stege sind vorzugsweise an den sich diagonal gegenüber liegenden Ecken der Platte angeordnet und verlaufen senkrecht nach hinten, um dann über seitliche Ausleger in die Seitenwände als Trägerelemente überzugehen. Diese Anordnung dient dem Zweck, auf vorteilhafte Weise den Raum rund um die Platte für die Anordnung von besonders ausgebildeten Klappenelementen völlig frei zu halten, zumal da die Platte gleichzeitig Abdeckung der Fensteröffnung und Trägerin einer achterförmigen Kontur ist, die ihrerseits schliesslich als Basiselement für die anzeigbaren Ziffernsymbole dient. Durch die einteilige Ausbildungsform der Platte direkt mit dem Gehäuse ist gewährleistet, dass das Ziffernsymbol immer in exakter Lage zum Gehäuse angeordnet ist. Bei der Darstellung einer mehrstelligen Zahl können danach die Einzeldekaden aufgrund der mit Anschlägen versehenen Gehäuse zeilenweise zu ganzen Anzeigedisplays in dazu vorbereiteten Platten zusammengesteckt werden. Die aneinander gereihten Dekaden ergeben, bedingt durch den vorteilhaften Aufbau der Einzeldekaden, ein äusserst exaktes Schriftbild. Dieser Eindruck wird unterstützt dadurch, dass die Kontur für das Ziffernsymbol sich von der Platte nach vorne erhaben absetzt und so mit Farbstoff in einem Flächendruckverfahren beschichtbar ist.

Sowohl im Hinblick auf den optischen Eindruck als auch in bezug auf die Herstellung bringt diese Anordnung erhebliche Vorteile. Ein Merkmal hierfür besteht in der Möglichkeit der Darstellung der Ziffernsymbole mittels durchgehendem Linienzug ohne Aufwand von besonderen Teilen. Dazu dient die Platte gleichzeitig der Abdeckung und Lagerung der beweglichen Klappenelemente. In der balkenförmigen Kontur auf der Rückseite der Platte nämlich sind achsparallel verlaufende Nuten vorgesehen, in die die mit Lagerzapfen versehenen Klappenelemente drehbeweglich einlegbar sind. Die Nuten sind an den stirnseitigen Enden mit Begrenzungsflächen versehen, so dass keine besonderen axialen Sicherungslemente für die Klappenelemente erforderlich sind. Zur Erzielung einer möglichst reibungsarmen Lagerung der Klappenelemente sind die Lagerzapfen an den Enden kuppenförmig gerundet, so dass bei der axialen Sicherung keine Reibungsverluste entstehen. Ebenfalls einteilig mit dem Gehäuse verbunden an der balkenförmigen Kontur auf der Rückseite der Platte sind Aufnahmezapfen vorgesehen, auf die die Elektromagnete lagerichtig zu den Klappenelementen aufsteckbar sind und ohne Aufwand von Teilen befestigt werden. Diese Anordnung gewährleistet ausserdem eine optimale Wirklage des elektromagnetischen Feldes in bezug auf den Dauermagnetkern an den Klappenelementen, weil der Luftspalt zwischen Dauermagnet und dem Kern des Elektromagneten sehr klein gehalten werden kann. Daraus ergeben sich sehr geringe magnetische Verluste, so dass die mit den Dauermagneten verbundenen Klappenelementen mit einem verhältnismässig schwachen Stromimpuls in die Drehwinkelendlagen steuerbar sind. Die Drehung der Klappen in die eine oder andere Endlage wird bekanntlich bewirkt durch die Umpolung des magnetisierbaren Kernes in der Spule aufgrund der abwechselnden Richtung des Stromimpulses durch die Spule. Der Spulenkern besteht aus einem magnetisierbaren halbharten Magnetwerkstoff, der aufgrund des remanenten Magnetismus die stabile Lage der Klappenelemente mit den gepolten Dauermagneten in einer definierten Drehwinkel-Endlage gewährleistet auch dann, wenn kein Strom mehr durch die Spule fliesst.

In einer vorteilhaften Ausbildungsform sind die Spulenkörper in Richtung der Spulenachse mit einem U-Profil mit flanschartige nach aussen verlaufenden Laschen versehen. In der Lasche sind Aufnahmebohrungen vorgesehen im Abstand der Aufnahmezapfen an der Rückseite der Platte. Durch Aufpressen des Spulenkörpers auf die Aufnahmezapfen wird der Elektromagnet befestigt und gleichzeitig in die magnetisch optimale Wirklage gebracht. Zusätzlich sichern die Laschen im Einbauzustand die in den Nuten eingelegten Lagerzapfen der Klappenelemente. Aufgrund der konstruktiven Gestaltung des Spulenkörpers bewegt sich die Magnettasche der Klappenelemente reibungsfrei zwischen den U-Schenkeln des Spulenkörpers, die Laschen decken die Lagerstellen mit den Lagerzapfen völlig ab, so dass ein wirkungsvoller Schutz auch der Lagerungsstellen der Klappenelemente gegen Verschmutzung und daraus resultierenden Reibungsverlusten erzielt wird.

Die konstruktive Ausbildung der Einzelheiten, wie Gehäuse, Klappenelement und Spulenkörper, reduzieren den Teileaufwand praktisch auf drei Bauteile und beschränken damit auch den Montageaufwand für eine Ziffernanzeigevorrichtung auf ein Minimum. Es ist hierzu lediglich erforderlich, in das einteilige Gehäuse inklusiv der achterförmigen Kontur für die Darstellung derZiffernsymbole von hinten die sieben Klappenelemente lose einzulegen. Danach werden Elektromagnete aufgrund der baulichen Besonderheit der Spulenkörper auf die in dem Gehäuse einteilig vorgesehenen Aufnahmezapfen gepresst. Die Bauteile befinden sich durch diese Anordnung in einer optimalen Funktionslage zueinander. Es bedarf gemäss der angezeigten Lösung auch keiner besonderen Befestigungsmittel für die Elektromagnete und desgleichen keiner Sicherungsteile für die beweglichen Klappenelemente. Die Lagerstellen der beweglichen Teile sind in einer geschützten Lage und gegen Verschmutzung abgedeckt.

Ein Ausführungsbeispiel der Erfindung wird in der folgenden Beschreibung anhand von Zeichnungen näher erläutert. Es zeigt:
Fig. 1 eine vollständige Ziffernanzeigevorrichtung mit allen Klappen in weggeschwenkter Position zur Darstellung der Ziffer 8;
Fig. 1a eine Ziffernanzeigevorrichtung gemäss Fig. 1 mit allen Klappen in eingeschwenkter Position zur vollständigen Abdeckung der Ziffernkontur;
Fig. 2 eine Ziffernanzeigevorrichtung mit in das Sichtfeld eingeschwenkten Klappen zur Abdekkung des linksseitig durchgehenden Balkens und den anderen Klappen in weggeschwenkter Position zur Darstellung der Ziffer 3;
Fig. 3 eine Rückansicht der Ziffernanzeigevorrichtung mit einem Elektromagneten abgenommen.
Fig. 4 auszugsweise einen Schnitt durch die Anordnung eines Elektromagneten mit einem Klappenelement im Einbauzustand;
Fig. 4a Einzelheit der Lagerung des Klappenelementes im Gehäuse;
Fig. 5 eine Rückansicht des einteiligen Gehäuses zur Ziffernanzeigevorrichtung (ohne Magnete und Klappenelemente);
Fig. 6 einen Schnitt durch das Gehäuse gemäss Fig. 5;
Fig. 7 einen Schnitt durch die Ziffernanzeigevorrichtung vollständig mit eingeschwenkten Klappenelementen.

Eine Ziffernanzeigevorrichtung gemäss der Erfindung besteht aus einem quaderförmig tief gezogenen Gehäuse 1 mit einer nach vorn in der Form eines Parallelogramms ausgebildeten Fensteröffnung 2 (Fig. 1, 1a, 2, 6). In der Fensteröffnung 2 ist freitragend an vier Verbindungsstegen 3, 4, 5, 6 (Fig. 3, 5) zu den rückwärtigen inneren Seitenwänden 7, 8 eine mit einer achterförmigen erhabenen Kontur 9, 10 versehene Platte 11 einstückig (einteilig) mit dem Gehäuse 1 verbunden, vorgesehen. In der auf der Rückseite der Platte 11 balkenförmig in das Gehäuseinnere vorstehenden Kontur 10 sind achsparallel verlaufende Nuten 12, 13,14,15,16,17,18 vorgesehen, in die hinein mit Lagerzapfen 19, 20 versehene Klappenelemente 21, 22, 23, 24, 25, 26, 27 drehbeweglich einlegbar sind. Um das Gehäuse 1 einteilig mit der gleichzeitig das Ziffernsymbol tragenden Platte 11 auszuführen, sind die Verbindungsstege 3, 4, 5, 6 zwischen Platte 11 und Gehäuse 1 zunächst als an den Ecken der rückwärtigen Kontur 10 senkrecht in das Gehäuseinnere verlaufende Pfeiler 28 ausgebildet, die dann schliesslich über seitliche Ausleger 29 in die Seitenwände 7,8 als Trägerlemente übergehen. Die erhabene achterförmige Kontur 9 setzt sich aus der Bildebene nach vorne ab und steht somit, wie insbesondere aus den Fig. 6 und 7 ersichtlich ist, über die in gleicher Ebene liegende Fläche eines Frontrahmens 30 des Gehäuses 1 und einer Abdeckfläche 31 der Platte 11 zur allgemeinen Abdeckung der Fensteröffnung 2 hinaus vor. Aufgrund der Gestaltung der über alle übrigen Teile des Gehäuses 1 vorstehenden, achterförmigen Kontur 9 lässt sich die für die Zifferndarstellung wesentliche Fläche in einem einfachen Flächendruckverfahren mit Farbstoff oder dergl. beschichten. Es entsteht dann mittels einem durchgehenden Linienzug das Ziffernbild einer stilisierten «8», aus welchem durch Abdeckung einzelner balkenförmiger Linienzüge alle übrigen Ziffernsymbole von 0-9 ebenfalls in nicht unterbrochenem Linienzug darstellbar sind. Der farbliche Kontrast des sichtbar freigegebenen Linienzuges im Zusammenwirken mit der aus der Bildebene des Ghäuses 1 vortretenden Kontur 9 vermittelt optisch einen scharfen und gut wahrnehmbaren Umriss der angezeigten Symbole. Wie aus Fig. 1 ersichtlich, erscheint durch das Wegschwenken aller sieben Klappenelemente 21, 22, 23, 24, 25, 26, 27 die Zahl «8». Die Klappenelemente 21, 22 ... 27 sind vorteilhafterweise aus dem gleichen Werkstoff wie das Gehäuse 1 bzw. sind farblich übereinstimmend mit dem Frontrahmen 30 und der Abdeckfläche 31 ausgebildet, derart, dass bei eingeschwenkten Klappenelementen 21, 22 ... 27 die Kontur 9 vollständig verdeckt ist und schon aus geringer Entfernung keine Umrisse der Anordnung der sieben zur Abdeckung der symbolgebenden Kontur 9 gemäss Fig. 1a eingestellten Klappenelementen 21, 22 ... 27 mehr wahrnehmbar sind. In Fig. 3 schliesslich wird an einem Beispiel für die Anzeige der Ziffer «3» gezeigt, wie durch das teilweise Verdecken und Freigeben der Kontur 9 ein Ziffernbild entsteht. Danach ensteht die Ziffer «3» durch Steuerung der Klappenelemente 25 und 26 in die Abdeckposition, während gleichzeitig die restlichen fünf Klappenelemente 21, 22, 23, 24 und 27 entgegengesetzt in die Freigabeposition gesteuert werden. Jedes Klappenelement 21, 22 ... 27 besteht im wesentlichen aus einem zylindermantelförmigen Segment 21a, 22a ... 27a, das über einen Steg 21 b, 22b ... 27b mit einer Tasche 21 c, 22c ... 27c verbunden ist, in die hinein ein kleiner Permanentmagnet 21d, 22d ... 27d gelegt ist. Die Segmente 21a, 22a ... 27a der entsprechenden Klappenelemente 21, 22... 27 sind so ausgebildet und angeordnet, dass sie an den Ecken des achterförmigen Symbols mit diagonal verlaufenden Abschnitten 34 versehen sind (Fig. 1a und 2) und so gleichermassen für die Abdeckung wie für die Freigabe von Teilen der ziffernbildenden Kontur 9 ein optimales Schriftbild ermöglichen. Achsparallel zum zylindermantelförmigen Segment a sind an den Seitenwänden der Tasche c einteilig mit dem gesamten Klappenelement 21, 22 ... 27 Lagerzapfen 19, 20 angeordnet, die an ihren Enden 32 gerundete Kuppen aufweisen. Wie weiter aus Fig. 3, 4, 4a, 5, 6 hervorgeht, sind die Nuten 12, 13, 14, 15, 16, 17, 18 in der Kontur 10 auf der Rückseite der Platte 11 stirnseitig mit ebenen Begrenzungsflächen 33 versehen. Gemäss der Forderung nach einer äusserst reibungsarmen Lagerung der Klappenelemente 21, 22 ... 27 ermöglichen die Begrenzungsflächen 33 im Zusammenwirken mit den kuppenförmigen Enden 32 an den Lagerzapfen 19, 20 eine weitgehend reibungsarme und spielfreie Lagerung der Klappenelemente 21, 22 ... 27 ohne den Aufwand von besonderen axialen Sicherungsmitteln. Die vollständigen Klappenelementen 21, 22... 27 sind, wie aus den Figuren 3, 4 ersichtlich ist, von hinten in die Nuten 12, 13 ... 18 des Gehäuses 1 einlegbar. An der balkenförmigen Kontur 10 auf der Rückseite sind etwa in der Verlängerung des Verlaufes der Nuten 12, 13 ... 18 einstückig mit dem Gehäuse 1 für jede Anordnung eines Klappenelementes 21, 22 ... 27 wenigstens zwei Aufnahmezapfen 35, 36 vorgesehen, auf die entsprechend ein Elektromagnet 21 e, 22e, 23e, 24e, 25e, 26e, 27e zum Antrieb eines Klappenelementes 21, 22 ... 27 lagerichtig aufsteckbar ist. Ein weiteres Befestigungselement für die Elektromagneten 21e, 22e ... 27e ist nicht erforderlich. Bekanntlich besteht ein elektromagnetischer Antriebskreis aus einer Spule f und einem Eisenkern g, der mit Hilfe eines Stromflusses durch die Spule f erregt wird (Fig. 4). Je nach der Richtung und Stärke eines Stromflusses durch die Wicklung der Spule f wird der Eisenkern g so aufmagnetisiert, dass ein Nordpol oder ein Südpol an dem dem Klappenelement 21, 22 ... 27 zugewandten Ende entsteht. Entsprechend wird bei einem Nordpol am wirksamen Ende des Elektromagneten e bzw. dem gepolten Eisenkern g dasjenige Teil des Permanentmagneten d in der drehbeweglich gelagerten Tasche c des Klappenelementes 26 angezogen, welches einen Südpol aufweist und gleichzeitig das nordpolarisierte Ende des Permanentmagneten d abgestossen. Wird durch eine entsprechende Änderung der Stromflussrichtung, also an dessen Ende ein Südpol erzeugt, so wird das Klappenelement 26 umgesteuert in die entgegengesetzte Winkellage. Die beiden Endlagen der Winkelpositionen eines Klappenelementes 21, 22 ... 27 sind gewährleistet durch mechanischen Anschlag der Tasche c in beiden Schwenkrichtungen der Innenkante der Kontur 10 des Gehäuses 1 (ersichtlich in Fig. 7). Aufgrund der Verwendung eines magnetisch «halbharten» Werkstoffes, sind für die Umsteuerung der Klappenelemente 21. 22 ... 27 von der einen Winkellage in die andere lediglich Stromstösse von relativ kurzer Dauer erforderlich. Der durch den Stromimpuls im Eisenkern g jeweils aufgebaute (remanente) Magnetismus leistet jeweils unabhängig von der Dauer des Stromflusses in der Spule aufgrund des remanenten Magnetismus im Eisenkern g die erforderliche Antriebsarbeit zur Umsteuerung des Klappenelementes 21, 22 ... 27 in die andere Winkellage und ist gleichzeitig auch Voraussetzung im Sinne einer Halteenergie für die Einhaltung einer stabilen Endlage der Segmenteinstellung.

Der Aufbau des Elektromagneten e für die Ansteuerung der sieben Klappenelemente 21, 22 ... 27 beruht auf der besonderen Ausbildungsform eines gleichen Spulenkörpers 37 für alle sieben Antriebskreise. Wie aus der Fig. 4 ersichtlich, ist der Spulenkörper 37 in Richtung der Spulenachse mit einem U-Profil 38 mit flanschartig nach aussen verlaufenden Laschen 39, 40 versehen. In den Laschen 39 und 40 sind Aufnahmebohrungen 41 und 42 im Abstand der Aufnahmezapfen 35,36 an der Rückseite der Platte 11 im Gehäuse 1 vorgesehen. Durch das Aufpressen des Spulenkörpers 37 auf die Aufnahmezapfen 35, 36 wird der Elektromagnet e ohne Aufwand von zusätzlichen Mitteln befestigt und gleichzeitig in die magnetisch optimale Wirklage zu den drehbeweglich gelagerten Klappenelementen 21, 22 ... 27 gebracht. Ausserdem sichern die Laschen 39, 40 im Einbauzustand die in die Nuten 12, 13... 18 eingelegten Lagerzapfen 19, 20. Aufgrund der konstruktiven Gestaltung des Spulenkörpers 37 bewegt sich die Magnet-Tasche c des Klappenelementes 21, 22...27 reibungsfrei zwischen den beiden Schenkeln des U-Profils 38. Die Laschen 39, 40 decken die Lagerstellen mit den Lagerzapfen 19, 20 völlig ab, so dass hier ein wirkungsvoller Schutz gegen Verschmutzung entsteht.

Da die gesamte Ziffernanzeigevorrichtung quasi aus nur drei unterschiedlichen Bauelementen besteht, lässt sich die Herstellung derselben sowie die Montage mit dem geringsten Aufwand bewerkstelligen. Die Montage einer vollständigen Ziffernanzeigevorrichtung besteht lediglich darin, dass in das einteilige Gehäuse 1 inklusiv der achterförmigen Kontur 9, 10 als Basis für die Darstellung der Ziffern von hinten die sieben Klappenelemente 21,22 ... 27 lose in die ebenfalls im Gehäuse vorgesehenen Nuten 12, 13... 18 eingelegt werden. Danach werden die den Klappenelementen 21, 22... 27 zugeordneten Elektromagnete 21e, 22e ... 27e aufgrund der besonderen Ausbildung des Spulenkörpers 37 auf die im Gehäuse 1 vorgesehenen Aufnahmezapfen 35, 36 gepresst. Für den Anschluss der Spulen f an die Stromimpulsleitungen sind selbstverständlich entsprechende Vorrichtungen zum Anschluss der Leitungen vorgesehen. Im Ausführungsbeispiel nach Fig. 4 und 7 sind je Spule f zwei rohrförmige Lötösen 43, 44 direkt in den rückwärtigen Flansch des Spulenkörpers 37 einbezogen. Es sind statt Ösen 43, 44 auch andere leitende Verbindungselemente, wie beispielsweise Steckerstifte für eine steckbare Ziffernanzeigevorrichtung, und andere zweckgebundene Verbindungselemente denkbar.

## Patentansprüche

1. Elektromechanisch betreibbare Ziffernanzeigevorrichtung bestehend aus einer Anordnung von sieben, elektromagnetisch in zwei definierte Lagen verschwenkbaren Klappen, die in einem Gehäuse nach einer Seite (Ebene) hin zusammengesetzt eine achterförmige Figur darstellen und aus die Verstellung der Klappen steuernden Elektromagneten, derart, dass durch die Betätigung bestimmter Kombinationen von Klappen Ziffernbilder darstellbar sind, die aufgrund einer teilweisen oder vollständigen Freigabe einer in einer Fensteröffnung angeordneten achterförmigen Figur entstehen, gekennzeichnet durch ein quaderförmig tiefgezogenes Gehäuse (1) mit einer freitragend über Verbindungsstege (3, 4, 5, 6) zu den rückwärtigen inneren Seitenwänden (7, 8) mit dem Gehäuse (1) einstückig verbundenen Platte (11) mit einer achterförmigen, erhabenen Kontur (9, 10), dergestalt dass die frontseitig angeordnete Kontur (9) über einen Frontrahmen (30) des Gehäuses (1) vorstehend angeordnet ist und in der balkenförmigen Kontur (10) auf der Rückseite gleichzeitig achsparallel verlaufende Nuten (12, 13, 14, 15, 16, 17, 18) vorgesehen sind, in die mit Lagerzapfen (19, 20) versehene Klappenelemente (21, 22, 23, 24, 25, 26, 27) drehbeweglich einlegbar sind und durch zum Antrieb und zur Sicherung der Lagerung der Klappenelemente (21, 22, 23, 24, 25, 26, 27) lagerichtig aufsteckbare Elektromagnete (21e, 22e, 23e, 24e, 25e, 26e, 27e) gesichert sind, dergestalt dass an der balkenförmigen Kontur (10) auf der Rückseite einstückig mit dem Gehäuse (1) jeweils Aufnahmezapfen (35, 36) zur Befestigung der Elektromagnete (21e, 22e, 23e, 24e, 25e, 26e, 27e) vorgesehen sind.

2. Ziffernanzeigevorrichtung nach Anspruch 1, dadurch gekennzeichnet, dass die achterförmig erhabene Kontur (9) in einem Flächendruckverfahren mit Farbstoff beschichtbar ist.

3. Ziffernanzeigevorrichtung nach Anspruch 1, dadurch gekennzeichnet, dass die Nuten (12, 13, 14, 15, 16, 17, 18) an deren stirnseitigen Enden Begrenzungsflächen aufweisen, die im Zusammenwirken mit kuppenförmig ausgebildeten Enden (32) an den Lagerzapfen (19, 20) eine spielfreie, reibungsarme Lagerung der Klappenelemente (21, 22, 23, 24, 25, 26, 27) gewährleisten.

4. Ziffernanzeigevorrichtung nach Anspruch 1, dadurch gekennzeichnet, dass der Elektromagnet (21e, 22e, 23e, 24e, 25e, 26e, 27e) einen Spulenkörper (37) aufweist, der an seinem einen Ende in Richtung der Spulenachse mit einem U-Profil (38) mit flanschartig nach aussen stehenden Laschen versehen ist, derart, dass der Elektromagnet (21 e, 22e, 23e, 24e, 25e, 26e, 27e) durch Aufpressen des Spulenkörpers (37) auf die Aufnahmezapfen (35, 36) befestigbar ist und gleichzeitig die in den Nuten (12, 13, 14, 15, 16, 17, 18) eingelegten Lagerzapfen (19, 20) der Klappenelemente (21, 22, 23, 24, 25, 26, 27) gesichert sind.

## Revendications

1. Dispositif d'affichage numérique avec possibilité de commande électromécanique constitué, d'une part, d'un agencement de sept volets pouvant être amenés, par voie électromagnétique, en deux positions définies lesquels, assemblés dans un boîtier, représentent, vers un côté (plan), une figure en forme de huit et, d'autre part, d'électro-aimants commandant le réglage des volets, de telle sorte que la réalisation de combinaisons de volets déterminées permette de représenter des images numériques prenant naissance en raison d'un dégagement partiel ou complet d'une figure en forme de huit disposée dans une ouverture de voyant, caractérisé par un boîtier (1) parallélépipédique embouti avec une plaque (11) reliée, en porte à fux, par l'intermédiaire de traverses d'assemblage (3, 4, 5, 6) dirigées vers les parois latérales postéro-intérieures (7, 8) en une seule pièce, au boîtier (1), laquelle plaque (11) présente un contour saillant (9, 10) en forme de huit, de telle sorte que ce contour (9) saillant disposé du côté frontale soit placé en saillie sur un cadre frontal (30) du boîtier (1) et que, dans le contour (10) en forme de barre sur la face arrière soient simultanément prévues des rainures (12, 13, 14, 15, 16, 17, 18) de parcours parallèle à l'axe, dans lesquelles peuvent être montés à rotation des éléments de volet (21, 22, 23, 24, 25, 26, 27) équipés de tourillons (19, 20) et être immobilisés par des électro-aimants (21e, 22e, 23e, 24e, 25e, 26e, 27e) enfichables en fonction de la position, pour l'entraînement et en vue de la protection du montage des éléments de volet (21,22,23,24,25,26,27), de telle sorte que, sur le contour (10) en forme de barre sur la face arrière, formant une seule pièce avec le boîtier (1), soient prévus des tenons récepteurs pour la fixation de chacun des électro-aimants (21e, 22e, 23e, 24e, 25e, 26e, 27e).

2. Dispositif d'affichage numérique conformément à la revendication 1, caractérisé par le fait que le contour (9) saillant en forme de huit peut être revêtu de couleur par un procédé d'impression en relief.

3. Dispositif d'affichage numérique conformément à la revendication 1, caractérisé par le fait que les rainures (12,13,14,15,16,17,18) présentent, à leurs extrémités frontales, des surfaces de limitation qui assurent, en coopération avec les extrémités (32) réalisées en forme de dôme aux tourillons (19, 20), un montage sans jeu, à faible frottement des éléments de volet (21, 22, 23, 24, 25, 26, 27).

4. Dispositif d'affichage numérique conformément à la revendication 1, caractérisé par le fait que l'électro-aimant (21e, 22e, 23e, 24e, 25e, 26e, 27e) présente une carcasse de bobine (37) dont l'une des extrémités est pourvue, en direction de l'axe de la bobine, d'un profil en U (38) avec des pattes se dressant, sous forme de brides, vers l'extérieur, de telle sorte que l'électro-aimant (21e, 22e, 23e, 24e, 25e, 26e, 27e) puisse être fixé par l'emmanchement de la carcasse de bobine (37) sur les tenons récepteurs (35, 36) et de façon à immobiliser, simultanément, les tourillons (19, 20) des éléments de volet (21, 22, 23, 24, 25, 26, 27) introduits dans les rainures (12, 13, 14, 15, 16, 17, 18).

## Claims

1. Electromechanically driven figure indicating devices comprising an arrangement of seven flaps to be pivoted electromagnetically to two defined positions which flaps represent at one side (plane) of a housing a composite figure eight and of electromagnets pivoting the flaps so that by the actuation of certain combinations of flaps figures are presentable by partially or completely uncovering the figure eight in an opening characterized in that a cuboidal deeply recessed housing (1) is connected by links (3, 4, 5, 6) to the backward internal side walls (7, 8) to a one part plate (11) having an eight-shaped projecting contour (9, 10) such that the contour (9) arranged at the front side projects about the front frame (30) of the housing (1) and in that the bar-shaped contour (10) is provided at its back side with axially parallel recesses (12, 13, 14, 15, 16, 17, 18) into which the flaps (21, 22, 23, 24, 25, 26, 27) are inserted by means of bearing bolts (19,20) to be pivotal and in that for securing the flaps (21, 22, 23, 24, 25, 26, 27) in position electromagnets (21e, 22e, 23e, 24e, 25e, 26e, 27e) are slipped over bearing bolts (35, 36) on the backside of the bar-shaped contour (10) and designed as one part with the housing (1) for fastening the electromagnets (21e, 22e, 23e, 24e, 25e, 26e, 27e).

2. Figure indicating device according to Claim 1, characterized in that the eight-shaped projection contour (9) is to be covered with dye by flat printing.

3. Figure indicating device according to Claim 1, characterized in that the recesses (12, 13, 14, 15, 16, 17, 18) at their forward ends (32) have periphe- rial surfaces which in connection with the cup- shaped ends of the bearing bolts (19, 20) allow for a bearing of the flaps (21, 22, 23, 24, 25, 26, 27) without play and little friction.

4. Figure indicating device according to Claim 1, characterized in that each electromagnet (21e, 22e, 23e, 24e, 25e, 26e, 27e) has a coil body (37) which at its one end in the direction of the coil axes is of U-shaped (38) with flangelike projecting eyes so that the electromagnets (21e, 22e, 23e, 24e, 25e, 26e, 27e) can be mounted by pressing the coil body (37) onto the taking up bolts (35, 36) thereby simultaneously securing the bearing bolts (19, 20) of the flaps (21, 22, 23, 24, 25, 26, 27) in the recesses (12, 13, 14, 15, 16, 17, 18).
